# EUROPÄISCHE PATENTSCHRIFT

(11) **EP 0 206 972 B1**
(45) Veröffentlichungstag und Bekanntmachung des Hinweises auf die Patenterteilung: **14.09.1988**
(21) Anmeldenummer: 86630096.5
(22) Anmeldetag: 28.05.1986
(51) Int. Cl.: E01B 25/24

(54) **Aufhängevorrichtung für eine Laufschiene einer Hängebahn**
Supporting device for the runway rail of a suspended track
Dispositif de support pour le rail porteur d'une voie suspendue

(30) Priorität: 31.05.1985 LU 85923
(43) Veröffentlichungstag der Anmeldung: 30.12.1986
(73) Patentinhaber: CLEVELAND TRAMRAIL INTERNATIONAL SA, L-9707 Clervaux (LU)
(72) Erfinder: Roetzel, Hartmut, L-6975 Rameldange (LU)
(74) Vertreter: Waxweiler, Jean

(56) Entgegenhaltungen:
- DE-A- 1 658 841
- DE-A- 3 302 265
- GB-A- 2 129 389

## Beschreibung

Die Erfindung betrifft eine Aufhängevorrichtung für eine Laufschiene einer Hängebahn mit einer Laufschiene, die als Doppel-T-Profil mit horizontalen Gurten und einem senkrechten, die Gurte verbindendem Steg gebildet ist, mit parallel zum Steg in den einander zugewandten Innenseiten der Gurte verlaufenden Nuten und mit einem Aufhängearm, der am unteren freien Ende eine Aufhängeplatte aufweist, und mit Mittel zum Andrücken der Aufhängeplatte an die Laufschiene.

Aufhängevorrichtung für Laufschienen von Hängebahnen sind u.a. bekannt aus der europäischen Patentschrift 0040929, teilweise übereinstimmend mit der deutschen Patentschrift 3019301 und aus der europäischen Patentanmeldung 0092608 und der damit übereinstimmenden deutschen Offenlegungsschrift 3214437.

Diese bekannten Aufhängevorrichtungen bestehen aus hintergriffigen Spannelementen, die mit am Gurt gebildeten und aufeinander zuweisenden Flanschen zusammenwirken.

Weiterhin ist eine Aufhängevorrichtung gemäss dem Oberbegriff des Anspruches 1 aus der deutschen Offenlegungsschrift 330262 bekannt, die als Stützfläche für eine an einem Träger befestigte Trageplatte eine am Übergang vom Steg zum Gurt gebildete Schulter aufweist. Die eigentliche Befestigung der Laufschiene an der Trageplatte erfolgt durch eine Druckplatte, die sich in am Gurt geformten Nuten abstüzt und mittels Gewindebolzen die Trageplatte vollflächig gegen de Steg drückt.

Es ist Aufgabe der Erfindung, eine Aufhängevorrichtung für Laufschienen von Hängebahnen zu schaffen, die sowohl in konstruktiver Hinsicht als auch aus der Sicht der Montageanforderungen eine deutliche Verbesserung und Vereinfachung gegenüber dem Stand der Technik aufweist.

Diese Aufgabe wird mit den im kennzeichnenden Teil des Anspruchs 1 angegebenen Merkmalen gelöst. In konstruktiver Hinsicht wird durch die vorliegende Erfindung erreicht, dass die Biegemomente, die in den Gurten durch die Aufhängung auftreten können auf ein Minimum reduziert werden. Gleichzeitig erlaubt die erfindungsgemässe Anordnung eine einfache Montage: die Schiene wird eingehängt und kann dann vor der Anbringung des Befestigungsmittel verschoben und ausgerichtet werden, ohne dass die Gefahr des Herabfallens gegeben ist.

Ein weiterer Vorteil liegt darin, dass die Laufschiene ohne weiteres seitenverkehrt oder umgekehrt eingehängt werden kann; dies kann bei Verschleiss der oberen Lauffläche oder beim Ausrichten der Laufschiene von Nutzen sind.

Zur Aufhängung des Aufhängearms an der Deckenkonstruktion ist ein justierbares System vorgesehen, das bauliche Toleranzen ausgleicht. In der Zeichnung sind Ausführungsbeispiele des Gegenstandes der Erfindung dargestellt. Es zeigen
Fig. 1 eine Aufhängevorrichtung für eine Laufschiene mit Aufhängearm und Deckenbefestigung gemäss der Erfindung,
Fig. 2 die Aufhängevorrichtung vor dem Festziehen der Befestigungsmittel,
Fig. 3 eine Seitenansicht der Befestigungskralle gemäss der Erfindung,
Fig. 4 eine Vorderansicht der Befestigungskralle nach Fig. 3,
Fig. 5 eine Vorderansicht des Aufhängearms gemäss der Erfindung,
Fig. 6 ein weiteres Ausführunsbeispiel der Deckenbefestigung gemäss der Erfindung.

Die in den Figuren 1 und 2 dargestellte Aufhängevorrichtung für eine Laufschiene 1 mit horizontalen Gurten 2 und vertikalem Steg 3 besteht im wesentlichen aus einem Aufhängearm 6 der an seinem unteren freien Ende 7 eine Aufhängeplatte 9 aufweist, die mit ihrer oberen Kante 10 in eine am Gurt geformte Nut 4 eingreift. Die obere Kante dient somit als Auflagefläche für die Laufschiene und durch das Eingreifen in die parallel zum Steg verlaufende Nut ist ein Herabfallen während der Montage und noch bevor Befestigungsmittel angebracht werden unmöglich. Gleichzeitig ist aber ein Längsverschieben ohne grossen Kraftaufwand möglich.

Am unteren Bereich 11 der Aufhängeplatte 9 werden die Befestigungsmittel 19 angebracht. Diese wirken zusammen mit zumindest einer Befestigungskralle 14, die mit ihrer unteren Kante 16 in eine am unteren Gurt geformte Nut 4 eingreift und in ihrem oberen Bereich 18 durch das Anziehen der Befestigungsmittel gegen die Aufhängeplatte gepresst wird.

Die Befestigungskralle nach Figuren 3 und 4 ist vorzugsweise in ihrem oberen Bereich gegenüber der senkrechten Aufhängeplatte abgebogen. Wie aus Figur 2 ersichtlich wird, entsteht durch das Anziehen der Befestigungsmittel 19 eine zweiarmige Hebelwirkung, wobei der mittlere Bereich 17 der Befestigungskralle zur Kippachse wird und somit die Aufhängeplatte fest gegen den Steg presst. Der abgebogene obere Bereich der Befestigungskralle kann entweder federnd ausgeführt sein, oder aber sich dauerhaft verformen.

Um Fertigungsunebenheiten an der dem Steg zugewandten Seite der Befestigungsplatte auszugleichen und dadurch auftretende Punktbelastungen am Steg zu vermeiden ist der mittlere Bereich der Befestigungsplatte 9 mit einer Aussparung 12 versehen. Als senkrechte Anpressfläche dient somit nur der obere Bereich 10 und der untere Bereich 11.

Der Aufhängearm nach Figuren 1 und 5 ist vorzugsweise C-förmig ausgebildet und das obere freie Ende dient zur Befestigung der Aufhängevorrichtung an der Deckenkonstruktion. Zu diesem Zweck ist am oberen freien Ende 8 eine Buchse 21 geformt, die mit einem Bolzen 22 zusammenwirkt.

Dieser Bolzen ist an seinem Kopfende 23 in einem Deckenflansch 20 eingehängt, der wiederum an der (nicht gezeichneten) Deckenkonstruktion befestigt wird. Ein nabenförmiger Vorsprung 26 greift zur Zentrierung in den oberen Teil der Buchse 21 ein. Eine horizontale Justierung geschieht durch Verstellen einer Einstellmutter 28 die sich am unteren Ende des Bolzen befindet.

Figur 6 zeigt eine weitere Ausführungsform des Aufhängebolzens 22. Um grössere bauliche Abstände zwischen der Deckenkonstruktion (nicht gezeichnet) und dem oberen Teil des Aufhängearms zu überbrücken wird der nach Fig. 5 an seinem Kopfende in den Deckenflansch eingehängte Bolzen als Zugstange ausgeführt. Am unteren Teil ist ein Schwenklager 24 vorgesehen, das sich gegen die Einstellmutter 28 abstützt und auf dem eine in der Buchse 21 geformte Schulter aufruht.

Am Aufhängearm nach Figuren 1 und 5 sind zur Querstabilisierung Ösen 25 vorgesehen in die (nicht gezeichnete) entsprechend geeignete Vorrichtungen eingreifen.

Der C-förmige Aufhängearm 6 mit der an seinem unteren freien Ende sich befindlichen Aufhängeplatte 9 und mit der an seinem oberen freien Ende sich befindlichen Buchse 21 kann sowohl in geschweisster Ausführung wie auch als aus einem Gussteil hergestellt sein. Die Laufschiene nach Figuren 1 und 2 kann aus gewalztem oder geschweisstem Material bestehen. In einer bevorzugten Ausführung wird sie jedoch aus einem Aluminium-Strangpressprofil bestehen. Die in den Gurten 2 angeordneten Nuten 4 sind vorzugsweise beidseitig vom Steg angeordnet und zwar unmittelbar am Übergang vom Steg zum Gurt. Die Laufschiene weist somit ein zur horizontalen wie auch zur vertikalen Achse vollkommen symmetrisches Profil auf und kann seitenverkehrt oder umgekehrt angeordnet werden.

Die der Aufhängung entgegengesetzte Seite der Laufschiene mit ihren Nuten wird dazu benutzt eine Elektrogleitschiene (nicht gezeichnet) zur Steuerung der Hängebahn zu befestigen.

Um am Aufhängearm mit seiner Deckenbefestigung und seiner Aufhängevorrichtung keine unnötigen Biegemomente auftreten zu lassen liegen die vertikalen Achsen 27 der Laufschiene und des Deckenbolzens auf einer Ebene.

## Patentansprüche

1. Aufhängevorrichtung für eine Laufschiene einer Hängebahn mit einer Laufschiene (1), die als Doppel-T-Profil mit horizontalen Gurten (2) und einem senkrechten, die Gurte verbindendem Steg (3) gebildet ist, mit parallel zum Steg in den einander zugewandten Innenseiten der Gurte verlaufenden Nuten (4) und mit einem Aufhängearm (6), der am unteren freien Ende (7) eine Aufhängeplatte (9) aufweist, und mit Mittel zum Andrücken der Aufhängeplatte an die Laufschiene, dadurch gekennzeichnet, dass die Aufhängeplatte (9) mit ihrer oberen Kante (10) in die Nut (4) des oberen Gurtes eingreift und dass wenigstens eine, zu ihrer vertikalen Achse versetzte Befestigungskralle (14) vorgesehen ist, die mit ihrer unteren Kante (16) in die Nut (4) des unteren Gurtes eingreift und die durch wenigstens ein Befestigungsmittel (19) fest mit der dem Steg abgewandten Seite der Aufhängeplatte (9) zusammengedrückt wird.

2. Vorrichtung nach Anspruch 1, dadurch gekennzeichnet, dass die Nuten (4) beidseitig vom Steg in den einander zugewandten Innenseiten der Gurte angeordnet sind.

3. Vorrichtung nach Anspruch 1, dadurch gekennzeichnet, dass die Nuten (4) unmittelbar am Übergang vom Steg zum Gurt geformt sind.

4. Vorrichtung nach Anspruch 1, dadurch gekennzeichnet, dass die Aufhängeplatte (9) in ihrem dem Steg (3) zugewandten senkrechten mittleren Bereich mit Abstand zum Steg verkäuft.

5. Vorrichtung nach Anspruch 1, dadurch gekennzeichnet, dass die Laufschiene (1) zur senkrechten und waagerechten Achse vollkommen symmetrisch ausgebildet ist.

6. Vorrichtung nach Anspruch 1, dadurch gekennzeichnet, dass die mit ihrer unteren Kante (16) in die untere Nut (4) eingreifenden Befestigungskrallen (14) in ihrem mittleren Bereich (17) gegen die untere dem Steg abgewandte Kante der Aufhängeplatte kippbar angeordnet sind, und dass der obere Bereich (18) der Befestigungskraiien zumidest vor dem Anbrigen der Befestigungsmittel gegenüber der ihm zugewandten Seite der Aufhängeplatte abgebogen ist, derart, dass beim Anziehen der Befestigungsmittel eine zweiarmige Hebelwirkung entsteht, die die Aufhängeplatte in Richtung des Steges drückt.

7. Vorrichtung nach Ansprüchen 1 und 6, dadurch gekennzeichnet, dass die Befestigungskrallen (14) in ihrem oberen Bereich (18) abgebogen sind und durch das Anziehen der Befestigungsmittel dauerhaft verformt werden.

8. Vorrichtung nach Ansprüchen 1 und 6, dadurch gekennzeichnet, dass die Befestigungskrallen (14) federnd abgebogen sind.

9. Vorrichtung nach Anspruch 1, dadurch gekennzeichnet, dass die Befestigungsmittel als Schrauben 19 geformt sind, die in den unteren Bereich der Aufhängeplatte auf der dem Steg abgewandten Seite eingreifen und, dass die Befestigungskrallen in ihrem oberen Bereich (18) mit Bohrungen versehen sind, durch die die Schrauben hindurch geführt werden.

10. Vorrichtung nach Anspruch 1, dadurch gekennzeichnet, dass auf der, der Aufhängung gegenüberliegenden Seite des Steges der Laufschiene (1) Elektrogleitschienen zur Steuerung der Hängebahn befestigbar sind.

11. Vorrichtung nach Anspruch 1, dadurch gekennzeichnet, dass der Aufhängearm (6) an seinem oberen freien Ende (8) eine Buchse (21) aufweist, die mit einem Bolzen (22) vertikal justierbar zusammenwirkt.

12. Vorrichtung nach Anspruch 11, dadurch gekennzeichnet, dass der Aufhängearm C-förmig geformt ist und dass die senkrechte Achse (27) der Buchse in etwa auf derselben Achse (27) liegt, die senkrecht durch den Steg der Laufschiene verläuft.

13. Vorrichtung nach Anspruch 11, dadurch gekennzeichnet, dass der vertikal justierbare Bolzen (22) an seinem Kopfende in einen Deckenflansch (20) eingehängt ist.

14. Vorrichtung nach Ansprüchen 11 und 13, dadurch gekennezeichnet, dass der Deckenflansch (20) einen nabenförmigen senkrecht nach unten weisenden Vorsprung (26) aufweist, der in die am oberen freien Ende des Aufhängearms geformte Buchse (21) eingreift.

15. Vorrichtung nach Anspruch 11, dadurch gekennzeichnet, dass der Bolzen (22) an seinem unteren, mit der Buchse zusammenwirkenden Ende, nach allen Richtungen schwenkbar gelagert ist.

16. Vorrichtung nach Anspruch 11, dadurch gekennzeichnet, dass am Aufhängearm wenigstens eine Öse (25) vorgesehen ist, in die eine Stabilisierungskonstruktion eingreifen kann.

17. Vorrichtung nach Ansprüchen 1, 11 und 12, dadurch gekennzeichnet, dass der C-förmige Aufhängearm (6) mit der an seinem unteren freien Ende (7) geformten Aufhängeplatte (9) und mit der an seinem oberen freien Ende (8) geformten Buchse (21) aus einem Gussteil besteht.

## Claims

1. Suspension device for a runway rail of a suspended track comprising a runway rail (1) which is formed as double T profile with horizontal chords (2) and a vertical web (3) interconnecting the chords, grooves (4) extending parallel to the web in the facing inner sides of the chords and a suspension arm (6) having at the lower free end a support plate (9), and means for pressing the suspension plate onto the runway rail, characterized in that the support plate (9) engages with its upper edge (10) into the groove (4) of the upper chord and that at least one securing claw (14) is provided which is offset with respect to its vertical axis and which engages with its lower edge (16) into the groove (4) of the lower chord and which is firmly pressed together with the side of the support plate (9) remote from the web by means of at least one securing means (19).

2. Device according to claim 1, characterized in that the grooves (4) are disposed on either side of the web in the facing inner sides of the chords.

3. Device according to claim 1, characterized in that the grooves (4) are formed directly at the transition from the web to the chord.

4. Device according to claim 1, characterized in that the support plate (9) extends spaced from said web in its vertical centre region facing the web.

5. Device according to claim 1, characterized in that the runway rail (1) is formed perfectly symmetrically with respect to the vertical and horizontal axis.

6. Device according to claim 1, characterized in that the securing claws (16) engaging with their lower edge into the lower groove are tiltably disposed in their centre region (17) against the lower edge of the support plate remote from the web and that the upper region (18) of the securing claws is bent at least prior to the attachment of the securing means with respect to the side of the support plate facing it in such a manner that on tightening of the securing means a two-arm leverage arises which presses the support plate in the direction of the web.

7. Device according to claims 1 and 6, characterized in that the securing claws (14) are bent in their upper region (18) and are permanently deformed by the tightening of the securing means.

8. Device according to claims 1 and 6, characterized in that the securing claws (14) are resiliently bent.

9. Device according to claim 1, characterized in that the securing means are formed as screws (19) which engage inthe lower region of the support plate on the side remote from the web and that the securing claws are provided in their upper region (18) with bores through which the screws are led.

10. Device according to claim 1, characterized in that electric slide rails for controlling the suspension railway may be secured to the side of the web of the runway rail (1) opposite the suspension.

11. Device according to claim 1, characterized in that the suspension arm (6) comprises at its upper free end a bush (21) which cooperates in vertically adjustable manner with a bolt (22).

12. Device according to claim 11, characterized in that the suspension arm is C-shaped and that the perpendicular axis (27) of the bush lies substantially on the same axis (27) which extends perpendicularly through the web of the runway rail.

13. Device according to claim 11, characterized in that the vertically adjustable bolt (22) is suspended at its head end in a roof flange (20).

14. Device according to claims 11 and 13, characterized in that the roof flange (20) comprises a hub-shaped perpendicularly downwardly extending projection (26) which engages into the bush (21 ) formed at the upper free end of the suspension arm.

15. Device according to claim 11, characterized in that the bolt (22) is mounted pivotally in all directions at its lower end cooperating with the bush.

16. Device according to claim 11, characterized in that at least one eye is provided on the suspension arm into which a stabilizing structure can engage.

17. Device according to claims 1, 11 and 12, characterized in that the C-shaped suspension arm with the support plate formed at its lower free end and the bush formed at its upper free end consists of one casting.

## Revendications

1. Dispositif de support pour rail porteur d'une voie suspendue avec un rail porteur (1) qui, en tant que profil en double T, est formé de champignons horizontaux (2) et d'une âme (3) verticale reliant les champignons, avec des gorges (4) se développant parallèlement à l'âme dans les faces internes et tournées l'une vers l'autre des champignons, et avec un bras support (6) présentant, à son extrémité inférieure libre (7), une plaque de suspension (9) et avec un moyen de serrage de la plaque de suspension sur le rail porteur, caractérisé en ce que la plaque de suspension (9) s'agrippe avec son arête supérieure (10) dans la gorge (4) du champignon supérieur et en ce qu'au moins un crapaud de fixation (14), déporté par rapport à son axe vertical, est prévu qui s'agrippe avec son arête inférieure (16) dans la gorge (4) du champignon inférieur et qui, à l'aide d'au moins un moyen de fixation (19), est mis en serrage solidement avec la face de la plaque de suspension (9) tournée vers l'âme.

2. Dispositif suivant la revendication 1, caractérisé en ce que les gorges (14) sont disposées des deux côtés de l'âme, sur les côtés internes et tournés l'un vers l'autre des champignons du rail.

3. Dispositif suivant la revendication 1, caractérisé en ce que les gorges (4) sont disposées directement à la jointure de l'âme et du champignon.

4. Dispositif suivant la revendication 1, caractérisé en ce que la plaque de suspension (9) est maintenue, dans sa zone médiane verticale tournée vers l'âme (3), à distance de l'âme.

5. Dispositif suivant la revendication 1, caractérisé en ce que le rail support (1 ) a une forme complètement symétrique par rapport à l'axe horizontal et à l'axe vertical.

6. Dispositif suivant la revendication 1, caractérisé en ce que les crapauds de fixation (14) s'agrippant avec leur arête inférieure (16) dans la gorge inférieure (4) sont disposés culbutants, dans leur zone médiane (17), contre l'arête inférieure, tournée vers l'âme, de la plaque de suspension et en ce que la zone supérieure (18) des crapauds de fixation est pliée, au moins avant la mise en place des moyens de fixation, par rapport à la face tournée vers elle de la plaque de suspension, de telle façon que, lors de la mise en serrage du moyen de fixation, une action de double levier se produise, qui presse la plaque de suspension contre l'âme.

7. Dispositif suivant les revendications 1 et 6, caractérisé en ce que les crapauds de fixation (14) sont pliés dans leur zone supérieure (18) et sont déformés d'une façon permanente par la mise en serrage des moyens de fixation.

8. Dispositif suivant les revendications 1 et 6, caractérisé en ce que les crapauds de fixation (14) sont pliés en formant ressort.

9. Dispositif suivant la revendication 1, caractérisé en ce que les moyens de fixation sont formés de vis (19) qui s'engrènent sur la face tournée vers l'âme, dans la zone inférieure de la plaque de suspension, et les crapauds de fixation, dans leur zone supérieure (18), sont prévus avec des trous par lesquels passent les vis.

10. Dispositif suivant la revendication 1, caractérisé en ce que des rails électrifiés pour l'alimentation de la voie ferrée suspendue peuvent être fixés sur le côté de l'âme du rail support opposé à la suspension.

11. Dispositif suivant la revendication 1, caractérisé en ce que le bras de suspension (6) présente à son extrémité supérieure libre (8) une douille (21) qui agit simultanément avec un boulon (22), en pouvant être ajustée.

12. Dispositif suivant la revendication 11, caractérisé en ce que le bras de suspension a une forme de C et l'axe vertical (27) de la douille est sensiblement sur le même axe (27) qui passe verticalement par l'axe de l'âme du rail support.

13. Dispositif suivant la revendication 11, caractérisé en ce que le boulon ajustable vertical (22) est suspendu, du côté de sa tête, à une bride couvercle (20).

14. Dispositif suivant les revendications 11 et 13, caractérisé en ce que la bride couvercle (20) présente une saillie verticale (26) vers le bas en forme de moyeu.

15. Dispositif suivant la revendication 11, caractérisé en ce que le boulon (22) est monté, à son extrémité inférieure travaillant avec la douille, sur une portée orientable dans toutes les directions.

16. Dispositif suivant la revendication 11, caractérisé en ce que sur le bras de suspension est prévue au moins une oreille perforée (25) dans laquelle peut être adapté un dispositif de stabilisation.

17. Dispositif suivant les revendications 1, 11 et 12, caractérisé en ce que le bras de suspension (6) en forme de C consiste en une pièce de fonte comportant la plaque de suspension (9) à son extrémité inférieure libre (7) et la douille (21 ) à son extrémité supérieure libre (8).
